# FASCICULE DE BREVET EUROPEEN

(11) **EP 0 572 643 B1**
(45) Date de publication et mention de la délivrance du brevet: **23.10.1996**
(21) Numéro de dépôt: 93902293.5
(22) Date de dépôt: 03.12.1992
(51) Int. Cl.: F42B 30/06

(54) **TUBE DOUILLE POUR GRENADE A FUSIL POUVANT RETENIR LES FRAGMENTS DE LA BALLE**
KUGELFANG FUER GEWEHRGRANATE MIT KUGELSPLITTERFANGEINRICHTUNG
BULLET FRAGMENT RETAINING SOCKET TUBE FOR RIFLE GRENADES

(30) Priorité: 24.12.1991 FR 9116060
(43) Date de publication de la demande: 08.12.1993
(73) Titulaire: LUCHAIRE DEFENSE SA, F-78007 Versailles Cédex (FR)
(72) Inventeur: DEVAUX, Dominique, F-18000 Bourges (FR); HELLIO, Caroline, F-18000 Bourges (FR); MISSE, Jean-Gabriel, F-18400 Saint-Florent-du-Cher (FR)
(74) Mandataire: Célanie, Christian
(86) Numéro de dépôt international: FR9201145
(87) Numéro de publication internationale: WO9313382

(56) Documents cités:
- AT-B- 384 487
- FR-A- 2 517 820
- FR-A- 2 605 399
- US-A- 3 664 263
- US-A- 3 726 036

## Description

La présente invention concerne une grenade à fusil et plus précisément le tube douille qui est disposé à une des extrémités de cette dernière et permet sa mise en place sur le canon d'un fusil.

De façon connue le tube douille d'une grenade à fusil contient un piège à balle qui, en arrêtant cette dernière, autorise le tir de la grenade au moyen d'une munition quelconque et en particulier au moyen d'une cartouche à balle de guerre.

Le freinage de la balle par le piège engendre des fragments métalliques (tels les morceaux de la chemise de la balle) et ces fragments sont éjectés vers le tireur lorsque la grenade quitte le canon du fusil.

Ces fragments sont éjectés d'autant plus violemment qu'une charge propulsive additionnelle est disposée dans le tube douille.

Le brevet AT-A-384487 décrit un tel tube douille doté d'un piège à balle et d'un boîtier contenant une charge propulsive.

On a déjà cherché à limiter ou à interdire de telles projections en disposant une plaque en matériau élastique à l'entrée du piège à balle.

On se reportera par exemple au brevet FR1599746 qui décrit un piège à balle sur lequel est disposée une plaque en matière plastique élastique. La plaque est perforée par la balle et se referme aussitôt après son passage, empêchant ainsi la projection des fragments sur le tireur.

Le brevet FR-A-2 517 820 sur lequel repose le préambule de la revendication indépendante 1, décrit également un piège à balle pour grenade à fusil qui comporte un piège en acier et une rondelle en matériau amortisseur disposés à l'intérieur d'un tube support. Le piège est fermé par un capuchon en Nylon toile qui a pour fonction de protéger le tireur contre les éclats de la balle et qui est monté serré ou collé à la fois sur l'étui et sur le piège.

L'expérience montre que ces solutions ne sont pas satisfaisantes et que des fragments de la balle sont encore projetés hors du tube douille.

C'est le but de l'invention que de proposer un tube douille qui assure une meilleure protection du tireur en retenant les fragments de la balle avec d'avantage d'efficacité que les systèmes connus décrits ci-dessus.

Ainsi l'invention a pour objet un tube douille pour une grenade pouvant être tirée par une arme au moyen d'une munition à balle, tube contenant d'une part un piège à balle destiné à arrêter la balle et d'autre part un obturateur en matériau déformable, destiné à empêcher les fragments produits lors de l'impact de la balle sur le piège à balle de sortir du tube douille, ce tube est caractérisé en ce que l'obturateur est en appui sur une paroi disposée entre l'obturateur et le piège à balle, paroi solidaire du tube douille et sensiblement normale à l'axe de celui-ci, paroi disposée à distance du piège à balle le long de l'axe du tube douille, un espace libre étant ainsi ménage entre la paroi et le piège à balle.

Cette disposition évite ies interférences entre la paroi d'appui de l'obturateur et le piège à balle lors de l'impact de la balle sur ce dernier. La paroi assurant par ailleurs le maintien de l'obturateur ce qui favorise sa fermeture après le passage de la balle.

La paroi est solidaire d'un support lui même solidaire du tube douille et comportant un alésage qui maintient une surface externe de l'obturateur.

Cette disposition facilite le montage de l'obturateur et améliore son maintien ainsi que sa fermeture après sa perforation par la balle.

Avantageusement, l'obturateur présente une cuvette disposée en regard de la paroi.

Selon une variante, l'obturateur présente des encoches regulièrement réparties sur sa surface externe.

La paroi pourra présenter une ouverture de diamètre supérieur au diamètre de la balle.

L'obturateur pourra présenter une partie arrière dont le diamètre est inférieur à celui de l'alésage du support.

Selon un premier mode de réalisation de l'invention, le support présente une surface d'appui sur laquelle l'obturateur est en appui et la paroi est solidaire d'un couvercle venant fermer l'alésage et appliquer l'obturateur sur la surface d'appui.

Selon une variante, le support comporte un certain nombre d'orifices permettant le passage d'une partie des gaz propulsifs engendrés par la munition pour permettre l'armement d'une fusée et il comporte également une bague d'étanchéité ajustée d'une part sur une surface externe du piège à balle et d'autre part sur un prolongement cylindrique du couvercle.

Selon une autre caractéristique, le prolongement cylindrique du couvercle constitue une entretoise qui est en appui sur le piège à balle et permet de maintenir ce dernier à distance de la paroi.

Selon un deuxième mode de réalisation de l'invention, le support présente un fond sur lequel ce dernier est en appui et ce fond constitue la paroi.

Selon une autre caractéristique, l'alésage du support présente un bourrelet annulaire destiné à assurer le maintien axial de l'obturateur.

La distance qui sépare l'obturateur déformable de la partie du piège à balle sur laquelle la balle entre en contact avec lui sera avantageusement supérieure à la longueur totale de la balle.

L'invention sera mieux comprise à la lecture de la description qui va suivre de modes particuliers de réalisation, description faite en référence aux dessins annexés et dans lesquels:
- la figure 1 est une vue en coupe longitudinale d'un tube douille selon un premier mode de réalisation de l'invention.
- la figure 2 est une vue en coupe longitudinale d'un tube douille selon un deuxième mode de réalisation de l'invention.
- la figure 3 représente une variante d'exécution du support d'obturateur.
- la figure 4 est une vue en coupe longitudinale d'un tube douille selon un troisième mode de réalisation de l'invention.
- la figure 5a est une vue arrière du support utilisé dans ce troisième mode de réalisation,
- la figure 5b est une vue frontale de l'obturateur utilisé dans ce troisième mode de réalisation.

En se reportant a la figure 1, un tube douille 1 est destiné à être rendu solidaire d'une grenade à fusil (non représentée). Il comprend une partie arrière 2 qui porte un empennage de stabilisation 3 et présente un alésage 4 permettant sa mise en place a l'extrêmité du canon d'un fusil.

Le tube douille comprend également une partie avant 5 qui porte sur sa surface externe un filetage 6 qui permet de la rendre solidaire d'une grenade de type connu (par exemple antichar ou anti personnel).

La partie avant 5 présente un logement interne sensiblement cylindrique 7 a l'intérieur duquel est disposé un piège à balle 8 de type connu (celui décrit par le brevet FR2543284).

Le logement interne 7 de la partie avant 5 est séparé de l'alésage 4 de la partie arrière par une cloison 9 dont la partie centrale 10 présente une épaisseur réduite pour faciliter le passage de la balle (une telle structure est décrite par le brevet FR2605399).

Le fond du logement interne 7 constitue une cavité 11 qui est délimitée d'un côté arrière par la cloison 9 et obturée du côté du piège à balle 8 par un support 12 dans lequel est disposé un obturateur 13.

La cavité 11 est remplie par une poudre propulsive (non représentée), allumée par le passage de la balle, et qui permet d'une façon connue d'augmenter la portée de la grenade.

Le support 12 est une pièce présentant une symétrie de révolution.

Il est lié par filetage au tube douille 1 et comporte un alésage 14 et un fond constituant une paroi 15, qui est donc disposée entre l'obturateur 13 et le piège à balle 8.

L'alésage 14 maintient une surface externe de l'obturateur 13.

L'obturateur est maintenu en appui sur la paroi 15 par une rondelle élastique 16 mise en place dans une gorge annulaire du support 12.

L'obturateur présente une partie arrière 29 dont le diamètre est légèrement inférieur (de l"ordre de 1 a 2 mm) à celui de l'alésage 14.

L'obturateur est réalisé ici en élastomère du type polyuréthane de dureté 90 shores A.

Un autre matériau élastique, composite ou non, et présentant par exemple une dureté comprise entre 80 shores A et 60 shores D pourrait être adopté.

L'obturateur présente une cuvette 25 de profil sphérique aménagée sur la surface qui vient en appui sur la paroi 15.

Cette cuvette permet la déformation de l'obturateur ce qui facilite la perforation de ce dernier par la balle.

Le support est réalisé en aluminium mais un autre matériau pourrait être utilisé par exemple une matière plastique.

Le piège à balle 8, réalisé en acier, comporte une ouverture conique 17 aménagée au niveau de sa face arrière et qui est destinée à recevoir la balle.

Il comporte également des moyens permettant l'amortissement du choc communiqué par la balle, ces moyens sont constitués ici par une collerette 18.

Le piège à balle 8 comporte une zone de diamètre réduit 19 au niveau de laquelle est mise en place une entretoise 20 réalisée par exemple en aluminium.

L'entretoise 20 prend appui d'un côté sur le piège à balle et de l'autre sur le support 12 de l'obturateur 13.

L'ensemble piège à balle/entretoise est maintenu dans cette position d'appui sur le support 12 au moyen d'un écrou 21 qui est vissé dans le tube douille 1 et présente un alésage 22 assurant le centrage du piège à balle 8 relativement au tube douille 1.

L'entretoise 20 permet de maintenir le piège à balle à distance de la paroi donc de l'obturateur.

La distance entre le piège à balle et la paroi permet de ménager un espace libre 42 entre ces éléments.

La distance entre le piège à balle et l'obturateur sera choisie de telle sorte que le piège à balle 8 ne vienne pas en contact avec la paroi 15 lors de sa deformation et de telle sorte également qu'il subsiste entre paroi 15 et piège à balle un espace de volume suffisant pour recevoir les fragments de la balle.

Pratiquement on pourra adopter une distance de 5 à 10 mm entre l'obturateur et l'arrière du piège à balle.

Le fonctionnement du dispositif est le suivant:

Lors du tir de la grenade portant le tube douille selon l'invention, la balle traverse tout d'abord la cloison 9 au niveau de sa partie centrale amincie 10, elle allume la composition propulsive disposée dans la cavité 11, puis traverse l'obturateur 13 et son support 12.

La paroi 15 sur laquelle l'obturateur est maintenu en appui assure le maintien de l'obturateur relativement au tube douille pendant sa perforation par la balle.

La balle réalise ainsi une compression du matériau constitutif de l'obturateur, matériau qui se trouve maintenu axialement par la paroi.

Ainsi le cisaillement de l'obturateur se trouve limité à la zone de passage de la balle. La fermeture de l'obturateur est favorisée, et ce dernier peut retenir les fragments de la balle.

De plus, la paroi 15 étant disposée à distance du piège à balle, la déformation de ce dernier lors de l'impact de la balle ne vient pas dégrader l'obturateur.

L'alésage 14 maintient fermement la surface externe de l'obturateur ce qui favorise également la fermeture de ce dernier.

Dans le mode de réalisation décrit ici, l'obturateur présente une partie arrière dont le diamètre est inférieur à celui de l'alésage 14. Cette différence de diamètre permet une expansion radiale du matériau de l'obturateur lors de l'impact de la balle ce qui facilite le début de la perforation.

Il serait possible de donner à la partie arrière de l'obturateur un profil conique.

La figure 2 montre un deuxième mode de réalisation du tube douille selon l'invention et dans lequel la paroi 15 du support 12 de l'obturateur 13 présente une ouverture 24 de diamètre supérieur au diamètre de la balle.

L'obturateur lui même ne présente pas de cuvette en regard de la paroi 15. Lors de la perforation de l'obturateur, le matériau de celui ci se déformera au travers de l'ouverture 24. Le support 12, par son alésage 14 et sa paroi 15, assure le maintien axial et radial de l'obturateur 13.

Le piège à balle 8 comporte une portée cylindrique 23 qui assure son centrage relativement au tube douille 1 et constitue également une butée axiale maintenue en appui sur un épaulement interne du tube douille par l'ecrou 21.

Cette butée assure le positionnement du piège à balle à distance de la paroi.

La figure 3 représente une variante d'exécution du support 13 de l'obturateur, variante utilisable dans l'un ou l'autre des tubes douilles décrits ci-dessus.

L'alésage 14 du support 12 présente un bourrelet annulaire 26 qui est destiné à assurer le maintien de l'obturateur en appui sur la paroi 15 et qui remplace ainsi la rondelle élastique 16 décrite précédemment.

L'obturateur 13 porte un chanfrein frontal 27 et le support 12 un chanfrein arrière 28. L'obturateur 13 est mis en place en force dans le support 12 au moyen d'une presse.

Cette mise en place est facilitée par la présence des chanfreins 27,28 et de la cuvette 25 qui autorise la déformation élastique de l'obturateur.

La rigidité du maintien de l'obturateur par le support est ainsi améliorée et le montage se trouve également facilité.

Suivant une autre variante de réalisation de l'invention on donnera à la distance qui sépare le piège à balle et l'obturateur une valeur particulière.

Ainsi, en se reportant aux figures 1 et 2, la longueur de l'entretoise 20 sera choisie telle que la distance D entre l'obturateur 13 et la partie du piège à balle sur laquelle la balle entre en contact avec lui soit supérieure ou égale à la longueur de la balle.

Avec les pièges à balle représentés figures 1 et 2 la balle entre en contact avec le piège à balle au niveau de l'ouverture conique 17 à environ 2 mm d'une face arrière 30 du piège à balle.

Pour un calibre donne les balles peuvent présenter des longueurs différentes en fonction de leurs caractéristiques balistiques ou de leur efficacité terminale.

Ainsi pour le calibre 5.66 mm, la longueur des balles disponibles sur le marché est sensiblement comprise entre 18 mm et 23 mm.

On pourra choisir une longueur D qui soit supérieure à la longueur maximale possible pour la balle du calibre considéré, soit 23 mm pour le 5.56.

On pourra également choisir une longueur D supérieure à la longueur de la balle du calibre considéré qui génère le plus de fragments lors de l'impact sur le piège à balle.

Avec ces variantes la balle qui génère le plus de fragments a complètement traversé l'obturateur 13 lorsqu'elle entre en contact avec le piège à balle 8.

L'obturateur sera refermé avant que cette balle ne vienne impacter sur le piège à balle, donc avant que les premiers fragments engendrés par cet impact ne soient projetés vers l'arrière du tube douille. On augmente ainsi l'efficacité du tube douille selon l'invention.

Il est possible, sans sortir du cadre de l'invention, de combiner l'une ou l'autre des variantes décrites pour les moyens de fixation du piège à balle avec les différents modes de réalisation du support de l'obturateur.

Il est possible de disposer ou non une charge propulsive à l'intérieur de la cavité 11.

La cloison 9 pourra être éventuellement supprimée, l'obturateur porté par le support constituera alors un moyen d'étanchéité fermant la partie avant 5 du tube douille.

Dans ce dernier cas, il est possible de coller l'obturateur 13 sur une paroi 15 obtenue directement d'usinage avec le tube douille.

La figure 4 décrit un troisième mode de réalisation d'un tube douille selon l'invention. Ce mode particulier de réalisation permet de retenir efficacement les fragments de la balle tout en autorisant un emprunt des gaz propulsifs générés par la munition pour assurer l'armement d'une fusée.

L'armement d'une fusée par emprunt de gaz est bien connu de l'homme du métier. Ainsi le brevet FR2567639 décrit un mécanisme de fusée de grenade qui utilise les gaz propulsifs. Ce mécanisme comprend un verrou annulaire qui immobilise un percuteur, ce verrou se déplace sous l'effet de la pression des gaz et libère le percuteur.

Ce mécanisme ne fait pas l'objet de la présente invention et il ne sera donc pas décrit plus en détail.

Le tube douille selon ce troisième mode de réalisation comporte donc un support 12 qui est rendu solidaire du tube douille 1 par filetage. Comme dans les variantes précédentes, ce support présente un alésage 14 qui maintient une surface externe de l'obturateur 13. L'obturateur se trouve appliqué par un couvercle 33 contre une surface d'appui 31 solidaire du support 12.

La surface d'appui 31 est percée d'une ouverture 32 de diamètre supérieur à celui de la balle.

Le couvercle 33 est rendu solidaire du support 12 par filetage. Ainsi dans ce mode particulier de réalisation la paroi 15 est portée par le couvercle 33 qui vient fermer l'alésage 14 et appliquer l'obturateur 13 contre la surface d'appui 31.

Le couvercle 33 comporte un prolongement cylindrique 34 qui constitue une entretoise sur laquelle le piège à balle 8 vient en appui. Cette entretoise permet de maintenir le piège à balle 8 à distance de la paroi 15 et de ménager ainsi un espace libre 42 entre ces éléments.

Le piège à balle est maintenu dans cette position d'appui sur le couvercle 33 au moyen d'un écrou 21 qui est vissé dans le tube douille 1 et présente un alésage 22 assurant le centrage du piège à balle 8 relativement au tube douille 1.

Comme dans les modes de réalisation precédents, le piège à balle 8 est réalisé en acier et comporte une ouverture conique 17 aménagée au niveau de sa face arrière et qui est destinée à recevoir la balle.

Il comporte également des moyens permettant l'amortissement du choc communique par la balle, ces moyens sont constitués ici par une collerette 18.

La distance entre le piège à balle et l'obturateur sera choisie de telle sorte que le piège à balle 8 ne vienne pas en contact avec la paroi 15 lors de sa déformation et de telle sorte également qu'il subsiste entre paroi 15 et piège à balle un espace de volume suffisant pour recevoir les fragments de la balle.

Une bague d'étanchéité 35 en matière plastique est ajustée à la fois sur la surface cylindrique extérieure du piège à balle 8 et sur une surface externe du prolongement cylindrique 34 du couvercle 33.

Le support 12 comporte également à sa partie arrière une chambre 36 qui est destinée à recevoir éventuellement une charge de poudre propulsive. Cette chambre communique avec la partie arrière 2 du tube douille par une ouverture 37.

Le support 12 présente quatre orifices 38, régulièrement répartis angulairement (voir figure 5a), et qui sont destinés à permettre le passage d'une partie des gaz propulsifs engendrés par la munition vers la partie avant du tube douille.

Ces gaz vont pouvoir agir sur les mécanismes de la fusée (non représentés) en passant au travers de canaux 39 (régulièrement repartis angulairement) aménagés sur l'écrou 21.

Un paillet de fermeture 40 est mis en place sur la face arrière du support 12 et permet d'obturer les orifices 38 et l'ouverture 37 ce qui empêche l'humidité de pénétrer à l'intérieur du tube douille au cours des phases de stockage.

L'obturateur 13 utilisé dans ce mode particulier de réalisation comporte une cuvette 26 destinée à être mise en place en regard de la paroi 15.

Il comporte également quatre encoches 41 aménagées sur sa surface cylindrique externe et régulièrement réparties angulairement (voir figure 5b).

Ces encoches autorisent une dilatation radiale de l'obturateur 13 lors de sa traversée par la balle ce qui favorise la perforation de l'obturateur et sa fermeture après le passage de la balle, et cela quel que soit le calibre de la balle (5.56mm ou 7.62mm).

Le fonctionnement du dispositif est analogue au fonctionnement précédemment décrit. On notera cependant que les orifices 38 et les canaux 39 permettent l'armement de la fusée de la grenade par emprunt de gaz.

La bague 35 empêche un retour des gaz propulsifs vers l'obturateur 13, ainsi les fragments de la balle sont retenus par l'obturateur et restent à l'intérieur de l'espace libre 42 délimité par le prolongement cylindrique 34 du couvercle 33.

Il est bien entendu possible de combiner l'obturateur décrit dans le cadre de ce mode particulier de réalisation, et qui comporte des encoches aménagées sur sa surface externe, avec les variantes de tubes douilles décrites précédemment en référence aux figures 1 à 3.

## Revendications

1. Tube douille (1) pour une grenade pouvant être tirée par une arme au moyen d'une munition à balle, tube contenant d'une part un piège à balle (8) destiné à arrêter la balle et d'autre part un obturateur (13) en matériau déformable, destiné à empêcher les fragments produits lors de l'impact de la balle sur le piège à balle de sortir du tube douille, tube ***caractérisé en ce que*** l'obturateur (13) est en appui sur une paroi (15) disposée entre l'obturateur (13) et le piège à balle (8), paroi (15) solidaire du tube douille (1) et sensiblement normale à l'axe de celui-ci, paroi (15) disposée à distance du piège à balle (8) le long de l'axe du tube douille, un espace libre (42) étant ainsi ménagé entre la paroi et le piège à balle.

2. Tube douille selon la revendication 1, caractérisé en ce que la paroi (15) est solidaire d'un support (12) lui même solidaire du tube douille et comportant un alésage (14) qui maintient une surface externe de l'obturateur (13).

3. Tube douille selon une des revendications 1 ou 2, caractérisé en ce que l'obturateur (13) présente une cuvette (25) disposée en regard de la paroi (15).

4. Tube douille selon une des revendications 1 à 3, caractérisé en ce que l'obturateur (13) présente des encoches (41) régulièrement réparties sur sa surface externe.

5. Tube douille selon une des revendications 1 à 4, caractérisé en ce que la paroi (15) présente une ouverture (24) de diamètre supérieur au diamètre de la balle.

6. Tube douille selon une des revendications 2 à 5, caractérisé en ce que l'obturateur (13) présente une partie arrière (29) dont le diamètre est inférieur à celui de l'alésage (14) du support.

7. Tube douille selon une des revendications 2 à 6, caractérisé en ce que le support (12) présente une surface d'appui (31) sur laquelle l'obturateur (13) est en appui et en ce que la paroi (15) est solidaire d'un couvercle (33) venant fermer l'alésage (14) et appliquer l'obturateur (13) sur la surface d'appui (31).

8. Tube douille selon la revendication 7, caractérisé en ce que le support (12) comporte un certain nombre d'orifices (38) permettant le passage d'une partie des gaz propulsifs engendrés par la munition pour permettre l'armement d'une fusée et en ce qu'il comporte une bague d'étanchéité (35) ajustée d'une part sur une surface externe du piège à balle (8) et d'autre part sur un prolongement cylindrique (34) du couvercle (33).

9. Tube douille selon la revendication 8, caractérisé en ce que le prolongement cylindrique (34) du couvercle (33) constitue une entretoise qui est en appui sur le piège à balle (8) et permet de maintenir ce dernier à distance de la paroi (15).

10. Tube douille selon une des revendications 2 à 6, caractérisé en ce que le support (12) présente un fond sur lequel l'obturateur (13) est en appui et en ce que ce fond constitue la paroi (15).

11. Tube douille selon la revendication 10, caractérisé en ce que l'alésage (14) du support (12) présente un bourrelet annulaire (26) destiné à assurer le maintien axial de l'obturateur.

12. Tube douille selon une des revendications 1 à 11, caractérisé en ce que la distance (D) qui sépare l'obturateur déformable (13) de la partie du piège à balle (8) sur laquelle la balle entre en contact avec lui est supérieure à la longueur totale de la balle.

## Patentansprüche

1. Hülsenrohr (1) für eine Granate, die von einer Waffe mit einer Kugelmunition abgeschossen werden kann, wobei das Rohr einerseits einen Kugelfang (8) enthält, der die Kugel auffangen soll, und, andererseits, einen Verschluß (13) aus verformbarem Werkstoff, der Splitter, die beim Auftreffen der Kugel auf dem Kugelfang entstehen, daran hindern soll, aus dem Hülsenrohr auszutreten, wobei das Rohr ***dadurch gekennzeichnet ist,*** daß der Verschluß (13) auf einer Wand (15) anliegt, die zwischen dem Verschluß (13) und dem Kugelfang (8) angebracht ist, wobei die Wand (15) fest mit dem Hülsenrohr (1) verbunden ist und etwa senkrecht auf die Achse des Hülsenrohrs steht, wobei die Wand (15) in einem Abstand vom Kugelfang (8) entlang der Achse des Hülsenrohrs angebracht ist, und wodurch ein Raum (42) zwischen der Wand und dem Kugelfang frei bleibt.

2. Hülsenrohr gemäß dem Anspruch 1, gekennzeichnet dadurch, daß die Wand (15) fest mit einem Träger (12) verbunden ist, der selbst mit dem Hülsenrohr fest verbunden ist und eine Bohrung (14) aufweist, die eine äußere Oberfläche des Verschlusses (13) hält.

3. Hülsenrohr gemäß einem der Ansprüche 1 oder 2, gekennzeichnet dadurch, daß der Verschluß (13) eine Schale (25) aufweist, die gegenüber der Wand (15) angeordnet ist.

4. Hülsenrohr gemäß einem der Ansprüche 1 bis 3, gekennzeichnet dadurch, daß der Verschluß (13) Kerben (41) aufweist, die regelmäßig über seine Außenfläche verteilt sind.

5. Hülsenrohr gemäß einem der Ansprüche 1 bis 4, gekennzeichnet dadurch, daß die Wand (15) eine Öffnung (24) aufweist, deren Durchmesser größer ist als der Kugeldurchmesser.

6. Hülsenrohr gemäß einem der Ansprüche 2 bis 5, gekennzeichnet dadurch, daß der Verschluß (13) einen hinteren Teil (29) aufweist, dessen Durchmesser kleiner ist als der der Bohrung (14) des Trägers.

7. Hülsenrohr gemäß einem der Ansprüche 1 bis 6, gekennzeichnet dadurch, daß der Träger (12) eine Auflagefläche (31) aufweist, auf der der Verschluß (13) aufliegt und dadurch, daß die Wand (15) fest mit einem Deckel (33) verbunden ist, der die Öffnung (14) schließt und den Verschluß (13) gegen die Auflagefläche (31) drückt.

8. Hülsenrohr gemäß dem Anspruch 7, gekennzeichnet dadurch, daß der Träger (12) eine gewisse Anzahl Öffnungen (38) aufweist, die die Passage eines Teils des Treibgases ermöglichen, das von der Munition erzeugt wird, um das Scharfmachen eines Zünders zu ermöglichen, und dadurch, daß es einen Dichtring (35) aufweist, der einerseits auf eine Außenfläche des Kugelfangs (8) und, andererseits, auf eine zylindrische Verlängerung (34) des Deckels (33) angepaßt ist.

9. Hülsenrohr gemäß dem Anspruch 8, gekennzeichnet dadurch, daß die zylindrische Verlängerung (34) des Deckels (33) ein Abstandsstück bildet, das auf dem Kugelfang (8) aufliegt und es ermöglicht, letzteren von der Wand (15) entfernt zu halten.

10. Hülsenrohr gemäß einem der Ansprüche 2 bis 6, gekennzeichnet dadurch, daß der Träger (12) einen Boden aufweist, auf dem der Verschluß (13) aufliegt und dadurch, daß dieser Boden die Wand (15) bildet.

11. Hülsenrohr gemäß dem Anspruch 10, gekennzeichnet dadurch, daß die Bohrung (14) des Trägers (12) einen ringförmigen Wulst (26) aufweist, der dazu bestimmt ist, das axiale Halten des Verschlusses sicherzustellen.

12. Hülsenrohr gemäß einem der Ansprüche 1 bis 11, gekennzeichnet dadurch, daß der Abstand (D), der den verformbaren Verschluß (13) vom Teil des Kugelfangs (8) trennt, auf dem die Kugel mit ihm in Berührung tritt, größer ist als die Gesamtlänge der Kugel.

## Claims

1. A socket tube (1) for a grenade able to be fired by a weapon by means of a bullet munition, a tube containing firstly a bullet retainer (8) intended to stop the bullet, and secondly an obturator (13) made of a deformable material, intended to prevent the fragments generated during the impact of the bullet on the retainer from exiting the socket tube, this tube is characterised in that the obturator (13) rests on a wall (15) integral with the socket tube (1) and roughly following the axis of the latter, a wall (15) placed at a certain distance from the bullet retainer (8) along the axis of the socket tube, a free space (42) thus being arranged between the wall and the bullet retainer.

2. A socket tube according to Claim 1, characterised in that the wall (15) is integral with a support (12) which in turn is integral with the socket tube and has a bore (14) which holds an outer surface of the obturator (13).

3. A socket tube according to one of Claims 1 or 2, characterised in that the obturator (13) is fitted with a cup-shape (25) placed opposite the wall (15).

4. A socket tube according to one of Claims 1 to 3, characterised in that the obturator (13) has notches (41) evenly spaced over its outer surface.

5. A socket tube according to one of Claims 1 to 4, characterised in that the wall (15) has an opening (24) of a greater diametre than that of the bullet.

6. A socket tube according to one of Claims 2 to 5, characterised in that the obturator (13) has a rear part (29) whose diametre is less than that of the support bore (14).

7. A socket tube according to one of Claims 2 to 6, characterised in that the support (12) has a bearing surface (31) on which the obturator (13) rests and in that the wall (15) is integral with a cover (33) which closes off the bore (14) and applies the obturator (13) against the bearing surface (31).

8. A socket tube according to Claim 7, characterised in that the support (12) comprises a certain number of openings (38) enabling the passage of part of the propellant gases generated by the munition in order to allow a fuse to be armed, and in that it comprises a sealing ring (35), fitted firstly on an outer surface of the bullet retainer (8) and secondly on a cylindrical extension (34) of the cover (33).

9. A socket tube according to Claim 8, characterised in that the cylindrical extension (34) of the cover (33) forms a strut which rests on the bullet retainer (8) and keeps the latter at a certain distance from the wall (15).

10. A socket tube according to one of Claims 2 to 6, characterised in that the support (12) has a bottom upon which the obturator (13) rests and this bottom forms the wall (15).

11. A socket tube according to Claim 10, characterised in that the bore (14) of the support (12) has a ringshaped rib (26) intended to provide axial hold for the obturator.

12. A socket tube according to one of Claims 1 to 11, characterised in that the distance (D) which separates the deformable obturator (13) from the part of the bullet retainer (8) which comes into contact with the bullet is greater than the total length of the bullet.
